# EUROPÄISCHE PATENTSCHRIFT

(11) **EP 1 272 732 B1**
(45) Veröffentlichungstag und Bekanntmachung des Hinweises auf die Patenterteilung: **02.11.2005**
(21) Anmeldenummer: 00987095.7
(22) Anmeldetag: 07.11.2000
(51) Int. Cl.: E21B 19/15

(54) **GERÄT ZUM TRANSPORT UND ZUR HANDHABUNG VON ROHREN UND BOHRGESTÄNGEN**
DEVICE FOR TRANSPORTING AND HANDLING PIPES AND BORING TOOLS
APPAREIL POUR LE TRANSPORT ET LA MANIPULATION DE TUBES ET DE TIGES DE FORAGE

(30) Priorität: 10.12.1999 DE 29921784 U
(43) Veröffentlichungstag der Anmeldung: 08.01.2003
(73) Patentinhaber: BENTEC GMBH Drilling & Oilfield Systems, 48455 Bad Bentheim (DE)
(72) Erfinder: BÖRGELING, Bernhard, 48465 Schüttorf (DE); DIRKS, Thorsten, 48465 Schüttorf (DE); LÖDDEN, Arend, 48455 Bad Bentheim (DE); MOSS, Johannes, 48529 Nordhorn (DE)
(74) Vertreter: Köckeritz, Günter
(86) Internationale Anmeldenummer: PCT/DE2000/003903
(87) Internationale Veröffentlichungsnummer: WO 2001/042618

(56) Entgegenhaltungen:
- US-A- 2 643 006
- US-A- 3 655 071
- US-A- 4 386 883
- US-A- 4 403 898
- US-A- 4 494 899
- US-A- 4 552 498

## Beschreibung

Die Erfindung betrifft ein Gerät zum Transport und zur Handhabung von rohrförmigen Materialien, insbesondere von Bohrgestängen und Rohren für den Bohrbetrieb zur ÖI- und Gasförderung.

Bekannt sind Anlagen und Geräte, bei denen am Unterbau einer Bohranlage eine Rutsche angebracht ist. Auf dem Platz vor der Rutsche befindet sich eine Rampe oder Laufsteg (Catwalk), die in gleicher Höhe wie das das Gestängelager mit den Bohrgestängen oder Rohren, wie z.B. Casingen, angeordnet ist. Auf der Arbeitsbühne der Bohranlage ist eine kleine Winde für einen Seilzug angebracht, deren Seil an der Krone des Mastes umgelenkt wird. Am Ende des Seilzuges befindet sich ein Haken, an den das zu transportierende Bohrgestänge angeschlagen wird, um auf die Arbeitsbühne transportiert zu werden.

Eine mit oder ohne Schutzkappen versehene Bohrstange wird beispielsweise auf den Laufsteg beziehungsweise vom Gestängelager auf die Rampe gerollt. Das Rollen erfolgt manuell. Dann kann die Bohrstange manuell an den Haken des Seilzuges eingehängt werden. Mit Hilfe des Seilzuges wird die Bohrstange über die Rutsche gezogen. Jetzt kann sie im Mauseloch zwischengelagert werden. Wenn die Bohrstange zum eigentlichen Einsatz kommt, wird sie aus der Zwischenlagerung mit der Mitnehmerstange verbunden, aus dem Mauseloch gezogen und dem Bohrloch zugeführt. Sollte die Bohrstange nicht mit der Mitnehmerstange verbunden werden, kann sie direkt an der Turmtür vom schwenkbaren Elevator übernommen werden.

Die beschriebene Geräteanordnung hat den Nachteil, daß sehr viel körperlich schwere Handarbeit erforderlich ist. Außerdem werden die Bohrstangen vor dem eigentlichen Einsatz im Bohrbetrieb im Mauseloch zwischengelagert, so dass der gesamte Arbeitsablauf zeitlich aufwendig ist.

In der 32 44 896 A1 ist ein fahrbarer Transportspeicher für Strangmaterial, insbesondere für Bohrgestänge, mit einer Verladevorrichtung beschrieben, bestehend aus einer Vorrichtung zum Vereinzeln des Strangmaterials sowie einer längsseits des Transportspeichers verfahrbaren Vorrichtung zum Weitergeben einzelner Materialstränge. Durch eine axial verschiebliche, einseitig heb- und senkbare Verladerinne wird eine einfache und sichere Handhabung der Verladevorrichtung geschaffen.

Allerdings ist ein derartiger Transportspeicher nur für relativ geringe Hubhöhen geeignet, da das Untergestell der Verladerinne nur in einer Richtung auf einer Seite angehoben wird, während es an der anderen Seite in einem nicht verschiebbaren Gelenk ruht.

Darüber hinaus ist das Greifen von Bohrgestänge oder anderen rohrförmigen Materialsträngen über die Rungen hinweg zeitaufwendig und bedarf einer genauen Steuerung und eines aufwändigen Hebemechanismus.

Die US 4,386,883 betrifft eine Hebevorrichtung für Materialien, wie zum Beispiel Rohre, zum Transport zwischen einer Bohranlagenarbeitsbühne und einem Gestängelager.

Die Hebevorrichtung besteht besteht aus einem auf einem Grundgerüst angeordneten Transportwagen, auf dem das hintere Ende einer Trageinrichtung mit einer Rinne angeordnet ist. Die Verbindung zwischen dem Grundgerüst und der Trageinrichtung wird mittels einer Verbindungseinrichtung (linkage assembly) hergestellt, die an dem vorderen Ende des Grundgerüstes und im vorderen Bereich der Trageinrichtung befestigt ist. Die Verbindungseinrichtung besteht aus mehreren Hebezylindern, die mittels Kolben (ram) betrieben werden, um die Trageinrichtung samt Rinne von einer unteren Position in eine obere Position zu bewegen. Die Kolben werden hydraulisch betrieben. Der Transportwagen wird nur im hinteren Teil des Grundrahmens bewegt und wird selbst nicht angetrieben.

Die Verbindungseinrichtung steuert sowohl die Bewegung der Trageinrichtung in vertikaler und horizontaler Richtung durch das Zusammenspiel mehrerer Kolben und Zylinder. Hierdurch sind aber auch Nachteile verbunden, da zum Beispiel der Ausfall eines Teilbereiches der Verbindungseinrichtung die Steuerung der gesamten Anlage nicht mehr gewährleistet ist und darüber hinaus diese sehr wartungsintensiv und teuer ist. Des Weiteren sind Leckagen an den Hydraulikzylindern möglich, die zu einer Umweltbeeinträchtigung führen können. Ein Nachteil liegt des Weiteren darin, dass durch dieses hydraulische Hebesystem die verfahrbarkeit, insbesondere in horizontaler Richtung, auf die Länge der Kolben beziehungsweise Zylinder begrenzt ist.

Die US 3,655,071 beschreibt eine Rohrtragevorrichtung zum horizontalen Ablegen von Rohren, die ausgerüstet ist mit einem Träger und einem über dem Träger angeordneten Arm, an dem sich ein Laufwerk befindet, das in Längsrichtung auf den Arm beweglich ist. Zu der Rohrtragevorrichtung gehört weiterhin eine Einrichtung zur Verschiebung des Laufwerkes, eine Rohrerfassungseinrichtung, die von dem Laufwerk getragen wird und in vertikaler Richtung zum Greifen und Heben von Rohren geeignet ist. Des Weiteren beschreibt die US 3,655,071 eine dazu gehörige Transport-einrichtung für Rohre in Gestalt einer Mehrzahl von Rohrtransporteinrichtungen, die an beiden Seiten einer Führungsbahn paarweise angeordnet sind. Die Führungsbahn selbst besteht aus einem Paar seitlich angeordneter Schienen, zwischen denen sich ein Montageblock bewegt. Der Montageblock dient zur Aufnahme eines Bohrrohres an seinem hinteren Ende. Der mittels eines Motors angetriebene Montageblock bewirkt ein Verschieben des Bohrrohres allein in horizontaler Richtung, da die Vertikalbewegung der Bohrrohre von den vom Montageblock unabhängigen Einrichtungen aus Hubzylindern und Halterrollen bewerkstelligt wird. Hiermit verbunden sind die Nachteile der Wartungsintensität und der Gefahr von Leckagen, wie sie bei einer hydraulischen Anlage auftreten können. Der Montageblock entspricht in seiner Funktion dem Pusher in der oben beschriebenen US 4,386,883 oder dem in dem Ausführungsbeispiel der Erfindung dargestellten Rinnen- beziehungsweise Linearverfahrwagen. Er dient lediglich dem Verschieben einer einzelnen Bohrstange beziehungsweise -rohres, nicht jedoch einer gesamten Rinneneinrichtung sowohl in horizontaler als auch in vertikaler Richtung.
Die Aufgabe der vorliegenden Erfindung liegt nun darin ein Gerät zu schaffen, mit dem auch größere Distanzen zwischen Transportgerät und Arbeitsbühne bewältigt werden können, wobei gleichzeitig eine geringere Wartungsintensität sowie Umweltgefährdung durch Leckagen der Hydraulik oder Geräuschentwicklung sowie eine gute Ansteuerbarkeit erzielt wird.

Die Aufgabe wird durch den Anspruch 1 gelöst. Vorteilhafte Ausgestaltungen sind in den Unteransprüchen angegeben.

Das erfindungsgemäße Gerät zum Transport und zur Handhabung von Bohrgestängen und Rohren ist dadurch gekennzeichnet, dass auf einem Hauptrahmen ein längs zum Hauptrahmen in einer Führung verfahrbarer Antriebswagen angeordnet ist, wobei dieser mit einem elektrischen Antrieb versehen ist und auf dem sich eine mit dem Antriebswagen gelenkig verbundene Rinne befindet, die auf einer an einem Ende des Hauptrahmens angeordneten, in sich starren Schwinge abgestützt ist, wobei die Schwinge drehbar gelagert auf oder an dem Hauptrahmen befestigt ist und dass mindestens ein Lift entlang des Hauptrahmens angeordnet ist, die in Wirkverbindung mit einem Gestängelager stehen, auf dem Bohrstangen und Rohre parallel zum Hauptrahmen gelagert werden.

Das erfindungsgemäße Gerät vereinfacht und beschleunigt den Transport von Bohrstangen oder Rohren wie z.B. Casingen vom Gestängelager zur Arbeitsbühne und zurück. Durch das automatische Anheben zum Beispiel einer Bohrstange auf dem erfindungsgemäßen Gerät auf die Höhe der Arbeitsbühne kann die Bohrstange sofort vom Elevator aufgenommen und über dem Bohrloch in Position gebracht werden. Das zeitaufwändige Zwischenlagern der Bohrstangen im Mauseloch entfällt. Damit werden die Arbeitsschritte von der Auswahl bis zum Verbinden der Bohrstangen, zum Beispiel durch Verschrauben, reduziert. Selbstverständlich können die Bohrstangen oder Rohre auch von anderen Gestängehandhabungsvorrichtungen übernommen werden.

Eine vorteilhafte Ausgestaltung des erfindungsgemäßen Gerätes zum Transport und zur Handhabung von Bohrgestängen und Rohren sieht vor, dass das Gerät mit hydraulischen Radsätzen ausgestattet ist, die vorzugsweise drehbar gelagert sind.

Eine weitere Ausgestaltung der Erfindung sieht vor, dass das äußere Ende der Rinne mit darin befindlichem Bohrgestänge oder Rohren bis in Höhe der Arbeitsbühne und einem unter dem Haken oder Top Drive angeordneten Elevator vorzugsweise in Höhen zwischen 2 und 20 Metern anhebbar ausgebildet ist, so dass die Übernahme des Bohrgestänges oder der Rohre immer gewährleistet ist.

Eine vorteilhafte Variante ist dadurch gekennzeichnet, dass die Rinne an dem Ende, welches auf der Höhe des Hauptrahmens beim Hochfahren verbleibt, einen Linearverfahrwagen für die in der Rinne befindliche Bohrstange aufweist. Hiermit wird erreicht, dass der Abstand zwischen dem erfindungsgemäßen Gerät und der Bohranlage variabler gestaltet werden kann und trotzdem noch zuverlässig den Elevator zwecks Übergabe des Rohres oder Bohrgestänges erreicht. Darüber hinaus können noch größere Höhen durch das Herausfahren überwunden werden.

Ganz besonders vorteilhaft ist es, wenn die Lifte mit leicht lösbaren Bolzenverbindungen oder anderen form- oder kraftschlüssigen Verbindungen am Hauptrahmen befestigt sind, da die Vorrichtung hierdurch besser zwecks Transportierbarkeit leichter und schneller demontierbar ist.

Die Schwinge (7) weist in einer vorteilhaften Variante der Erfindung eine Anordnung auf, die eine Stellung in einem Winkel von über 90° zur Längsachse des Hauptrahmens ermöglicht. Hierdurch kann der Abstand zwischen dem erfindungsgemäßen Gerät und der Bohranlage oder der Arbeitsplattform einer Bohranlage variabel gestaltet und beispielsweise den unterschiedlichen Erfordernissen am Bohrplatz angepasst werden.

In einer weiteren vorteilhaften Ausgestaltung der Erfindung ist an oder in der Rinne vorzugsweise an einer Längsseite der Rinne und/oder an oder in dem Linearverfahrwagen mindestens eine Auswerfereinheit angeordnet.

Der Abstand zwischen den erfindungsgemäßen Geräten und dem Unterbau der Bohranlage kann vorteilhaft variiert werden. Damit lässt sich die Übergabehöhe des Bohrgestänges an den Elevator entsprechend der Höhe des Bohrturmes und des darauf angeordneten Elevators variieren.
Das Gerät wird vorzugsweise mit einem elektrischen Antrieb betrieben. Damit wird eine sehr gute Ansteuerbarkeit realisiert. Leckagen, wie sie bei einer Hydraulik auftreten könnten, werden durch den elektrischen Antrieb vermieden. Außerdem arbeitet das Gerät mit einer relativ geringeren Geräuschentwicklung durch die Wahl eines elektrischen Hauptantriebes.

Nachfolgend wird die Erfindung anhand eines Ausführungsbeispieles näher erläutert.

Figur 1 zeigt ein erfindungsgemäßes Gerät zum Transport und zur Hand-habung von Rohren und Bohrgestänge in ausgefahrener Stellung, Figur 2 ein erfindungsgemäßes Gerät in eingefahrener Stellung der Rinne.

An oder auf einem Hauptrahmen 1 in Figur 1 ist eine Führung 2 für einen Antriebswagen 5 angeordnet. Der Antriebswagen 5 ist insbesondere aus Sicherheitsgründen mit einer pneumatisch geöffneten federbetätigten Bremse ausgestattet und kann mit variablen Geschwindigkeiten entlang der Führung 2 bewegt werden. Selbstverständlich kann diese Sicherungsbremse auch elektrisch betrieben werden. An dem Antriebswagen 5 ist eine Rinne 6 mit einem Ende angelenkt. Die Rinne 6 ist außerdem im vorderen Bereich auf einer Schwinge 7 abgestützt. Die Rinne 6 dient als Aufnahme für die Bohrstangen und Rohre. Sie wird, wenn sie sich in horizontaler Lage wie in Figur 2 dargestellt, befindet, in diesem Ausführungsbeispiel von je zwei parallel angeordneten Liften 3 mit Bohrstangen oder Rohren bestückt. Es können jedoch auch nur ein Lift oder auch mehrere Lifte angeordnet sein. In die Rinne 6 wird jeweils nur eine Stange oder mehrere bereits verschraubte Stangen (Gestängezüge) verbracht. Die Lifte 3 fördern die Bohrstangen aus einem Gestängelager bzw Gestängeauflager 4 und legen sie in der Rinne 6 ab.

In der dargestellten Ausgestaltung der Erfindung ist auf bzw. in der Rinne 6 ein Schlitten oder Linearverfahrwagen bzw. Rinnenwagen 8 angeordnet, der in Längsrichtung der Rinne 6 verschiebbar ist und auch in Figur zu erkennen ist. An seinem dem Antriebswagen 5 zugewandten Ende befindet sich eine in diesem Beispiel V-formig ausgebildete Aufnahme 17, die ein Rohr oder Gestänge aufnimmt oder unter ein in der Rinne 6 befindliches Rohr geschoben wird, sowie ein Anschlag 12, die das Gestänge beim Transport gegen ein Herunterrutschen sichert.

Der Rinnenwagen 8 sowie auch die als Schrägförderer ausgebildeten Liftwagen 11 der Lifte 3 weisen ebenfalls Sicherungsbremsen wie der Antriebswagen 5 auf, die elektrisch oder aber auch pneumatisch betrieben werden können.

Sobald das Bohrgestänge in der Rinne 6 in der in Figur 2 dargestellten Stellung in Position gebracht wurde beziehungsweise wenn der dargestellte Linearverfahrwagen 8 Kontakt zur Stange in der horizontalen Lage aufgenommen hat, wird der Antriebswagen 5 aktiviert und die Rinne 6 mit der Stange über ein Schubkurbelgetriebe in Richtung Arbeitsbühne transportiert, wie in Figur 1 dargestellt. Während die Rinne 6 in Richtung des Unterbaus der (nicht dargestellten) Bohranlage fährt, kann zusätzlich der Linearantriebswagen 8 die Stange nach oben drücken um eine optimale Abholposition für den Elevator anzufahren. Der Linearantriebswagen 8 kann elektrisch oder hydraulisch angetrieben werden. Der nicht dargestellte Elevator (oder ein anderes Handhabungssystem) übernimmt die Bohrstange und die Rinne 6 begibt sich wieder in Ausgangsposition zwischen die Lifte 3. Die Gestängelager 4 sind auf in der Höhe verstellbare Stützen 10 montiert. Sind Gestängezüge oder Bohrstangen zur Bohranlage zu transportieren, so sind zum Beispiel die dem Hauptrahmen 1 naheliegenden Stützen 10 beispielsweise durch Handkurbeln 14 absenkbar, so dass eine zur Rinne abfallende, schiefe Ebene geschaffen wird. Die auf dem Gestängelager 4 befindlichen, nicht dargestellten Bohrstangen oder Gestänge rollen selbstständig zur Aufnahme in den Liftwagen bzw. Schrägförderer 11 der Lifte 3, mit denen die erste Bohrstange auf die Rinne 6 aufgegeben wird.

Der Transport beziehungsweise das Ablegen von Gestängen erfolgt in umgekehrter Reihenfolge, wobei der Linearverfahrwagen 8 sich in oberer Stellung der Rinne 6 befindet und kontrolliert, d. h. abgestimmt auf die Wegstrecke und die Geschwindigkeit des Kraftdrehkopfes (Top Drives) beziehungsweise des Hakens, verfahren wird, sodaß das Gestänge oder Rohr von dem Elevator auf das Gerät übergeben werden kann. In unterer Position (horizontale Lage der Rinne) wird das Gestänge entweder nach rechts oder links an die Liftwagen 11 der Lifte 3 übergeben, wobei die Auswerfer 9 diese Funktion bewerkstelligen. Die Auswerfer 9 können beidseitig das Rohr aus der Rinne 6 befördern, möglich ist selbstverständlich in einer einfacheren Ausgestaltung mit nur einem Lift ein nur in eine Richtung fördernder Auswerfer. Bei der Ablage auf dem Gestängelager 4 können die Stützen 10 des Gestängelagers 4 mittels Kurbeln 14 derart eingestellt werden, dass eine schiefe Ebene gebildet wird, auf der die von dem Auswerfer 9 und über den Lift 3 auf das Gestängelager 4 gelangten Bohrstangen der Schwerkraft folgend in Richtung der tiefsten Position auf das Gestängelager 4 transportiert werden.

Durch Variation des Abstandes vom Unterbau der Bohranlage kann das Gerät in einem weiten Bereich auf die Übergabehöhe an den Elevator eingestellt werden. Damit vereinfacht sich die Übergabe von Bohrstangen und Rohren zum Elevator. Das Gerät ist in diesem Beispiel mit hydraulischen Radsätzen 13 versehen. Damit ist es als komplette Einheit zum Verschieben beziehungsweise Versetzen anhebbar. Zum Versetzen des Gerätes wird kein Hebezeug, Kran oder dergleichen gebraucht. Wenn das Gerät transportiert werden soll, werden nur die Lifte 3 demontiert. Somit sind nur zwei Geräte beziehungsweise Geräteteile zu transportieren. Die Lifte 3 sind vorzugsweise mit einfach lösbaren Bolzenverbindungen am Gerät montiert und somit leicht lösbar. Eine einfache Handhabung des Gerätes ist gewährleistet. Die Radsätze 13 sind über Hebelarme 18 am Hauptrahmen 1 befestigt und können über eine wagenheberartige Mechanik aufgestellt werden, so dass das gesamte Gerät angehoben und verfahren werden kann. Besonders vorteilhaft ist die Anordnung von drehbaren Radsätzen, die der Erleichterung bei der Umsetzung bzw. beim Verfahren der Anlage dienen.
Im Schaltkaston 15 ist die Steuerung des Gerätes angeordnet.
*Translator's note
Perhaps "wherein" should be "**characterised in that**" since "and in that'' appears on the fourth line from the bottom of claim 1.

## Patentansprüche

1. Gerät zum Transport und zur Handhabung von Bohrgestängen und Rohren, wobei
auf einem Hauptrahmen (1) ein längs zum Hauptrahmen in einer Führung (2) verfahrbarer Antriebswagen (5) angeordnet ist, wobei dieser mit einem elektrischen Antrieb versehen ist und
auf dem sich eine mit dem Antriebswagen (5) gelenkig verbundene Rinne (6) befindet, die auf einer an einem Ende des Hauptrahmens (1) angeordneten Schwinge (7) abgestützt ist, wobei die Schwinge (7) drehbar gelagert auf oder an dem Hauptrahmen befestigt ist und in sich starr ausgebildet ist und
dass mindestens ein Lift entlang des Hauptrahmens angeordnet ist, die in Wirkverbindung mit einem Gestängelager (4) stehen, auf dem Bohrstangen und Rohre parallel zum Hauptrahmen (1) gelagert werden.

2. Gerät zum Transport und zur Handhabung von Bohrgestängen und Rohren nach Anspruch 1,
**dadurch gekennzeichnet, dass**
das Gerät mit hydraulischen Radsätzen ausgestattet ist, die vorzugsweise drehbar gelagert sind.

3. Gerät zum Transport und zur Handhabung von Bohrgestängen und Rohren nach einem der vorherigen Ansprüche,
**dadurch gekennzeichnet, dass**
das äußere Ende der Rinne (6) mit darin befindlichem Bohrgestänge oder Rohren bis in Höhe der Arbeitsbühne und einem unter dem Haken oder Top Drive angeordneten Elevator vorzugsweise in Höhen zwischen 2 und 20 Metern anhebbar ausgebildet ist.

4. Gerät zum Transport und zur Handhabung von Bohrgestängen und Rohren nach einem der vorherigen Ansprüche,
**dadurch gekennzeichnet, dass**
die Rinne (6) an dem Ende, welches auf der Höhe des Hauptrahmens beim Hochfahren verbleibt, einen Linearverfahrwagen für die in der Rinne befindliche Bohrstange aufweist.

5. Gerät zum Transport und zur Handhabung von Bohrgestängen und Rohren nach einem der vorherigen Ansprüche,
**dadurch gekennzeichnet, dass**
die Lifte (3) mit leicht lösbaren Bolzenverbindungen oder anderen form- oder kraftschlüssigen Verbindungen am Hauptrahmen (1) befestigt sind.

6. Gerät zum Transport und zur Handhabung von Bohrgestängen und Rohren nach einem der vorherigen Ansprüche,
**dadurch gekennzeichnet, dass**
die Schwinge (7) eine Stellung einem Winkel von über 90° zur Längsachse des Hauptrahmens aufweist.

7. Gerät zum Transport und zur Handhabung von Bohrgestängen und Rohren nach einem der vorherigen Ansprüche,
**dadurch gekennzeichnet, dass** an oder in der Rinne (6),
vorzugsweise an einer Längsseite der Rinne (6),
und/oder an oder in dem Linearverfahrwagen (8) mindestens eine Auswerfereinheit (9) angeordnet ist.

## Claims

1. Apparatus for transporting and handling drilling rod assemblies and pipes, wherein* a driving carriage (5) is disposed on a main frame (1) and is displaceable longitudinally relative to the main frame in a guide means (2), said carriage being provided with an electric drive means, and a chute (6), which is pivotally connected to the driving carriage (5), being situated on said carriage and being supported on a pivoting arm (7) disposed on one end of the main frame (1), the pivoting arm (7) being secured on or at the main frame in a rotatably mounted manner and being inherently rigid, and in that at least one lift is disposed along the main frame, such lifts being in operative connection with a rod assembly support (4), on which drilling rods and pipes are mounted parallel to the main frame (1).

2. Apparatus for transporting and handling drilling rod assemblies and pipes according to claim 1, **characterised in that** the apparatus is provided with hydraulic wheel sets which are preferably rotatably mounted.

3. Apparatus for transporting and handling drilling rod assemblies and pipes according to one of the previous claims, **characterised in**
**that** the outer end of the chute (6) is preferably adapted to be raisable to heights of between 2 and 20 metres, with a drilling rod assembly situated therein or with pipes up to the height of the working platform and with an elevator disposed beneath the hook or top drive.

4. Apparatus for transporting and handling drilling rod assemblies and pipes according to one of the previous claims, **characterised in that** the chute (6) has a linear displacement carriage for the drilling rod situated in the chute on the end which remains at the level of the main frame during the upward movement.

5. Apparatus for transporting and handling drilling rod assemblies and pipes according to one of the previous claims, **characterised in that** the lifts (3) are secured on the main frame (1) by easily releasable bolt connections or other form-fitting or force-fitting connections.

6. Apparatus for transporting and handling drilling rod assemblies and pipes according to one of the previous claims, **characterised in that** the pivoting arm (7) has a position at an angle of more than 90° relative to the longitudinal axis of the main frame.

7. Apparatus for transporting and handling drilling rod assemblies and pipes according to one of the previous claims, **characterised in that** at least one ejector unit (9) is disposed on or in the chute (6), preferably on a longitudinal side of the chute (6), and/or on or in the linear displacement carriage (8).

## Revendications

1. Appareil pour le transport et la manipulation de tiges de forage et de tubes, dans lequel
- un chariot d'entraînement (5) est disposé sur un châssis principal (1) et est mobile dans un guide (2) le long du châssis principal, ce chariot étant pourvu d'un entraînement électrique, et
- sur lequel il se trouve une goulotte (6), assemblée de manière articulée au chariot d'entraînement (5), qui repose sur une bielle oscillante (7) disposée à une extrémité du châssis principal (1), dans lequel la bielle oscillante (7) est fixée en appui rotatif sur ou au châssis principal et est de type rigide, et
- au moins un élévateur est disposé le long du châssis principal, qui est en liaison active avec un poseur de tiges (4) sur lequel des tiges de forage et des tubes sont déposés parallèlement au châssis principal (1).

2. Appareil pour le transport et la manipulation de tiges de forage et de tubes selon la revendication 1, **caractérisé en ce que** l'appareil est équipé de jeux de roues hydrauliques, qui sont de préférence montés de façon rotative.

3. Appareil pour le transport et la manipulation de tiges de forage et de tubes selon l'une quelconque des revendications précédentes, **caractérisé en ce que** l'extrémité extérieure de la goulotte (6) avec la tige de forage ou les tubes qui s'y trouvent peut être soulevée jusqu'à hauteur de la plate-forme de travail et avec un élévateur disposé sous le crochet ou le Top Drive, de préférence à des hauteurs comprises entre 2 et 20 mètres.

4. Appareil pour le transport et la manipulation de tiges de forage et de tubes selon l'une quelconque des revendications précédentes, **caractérisé en ce que** la goulotte (6) présente, à son extrémité restant à hauteur du châssis principal lors de l'élévation, un chariot à déplacement linéaire pour la tige de forage se trouvant dans la goulotte.

5. Appareil pour le transport et la manipulation de tiges de forage et de tubes selon l'une quelconque des revendications précédentes, **caractérisé en ce que** les élévateurs (3) sont fixés au châssis principal (1) par des assemblages boulonnés ou d'autres assemblages à emboîtement ou à serrage aisément démontables.

6. Appareil de transport et de manipulation de tiges de forage et de tubes selon l'une quelconque des revendications précédentes, **caractérisé en ce que** la bielle oscillante (7) présente une position faisant un angle de plus de 90° par rapport à l'axe longitudinal du châssis principal.

7. Appareil pour le transport et la manipulation de tiges de forage et de tubes selon l'une quelconque des revendications précédentes, **caractérisé en ce qu'**au moins une unité d'éjection (9) est disposée sur ou dans la goulotte (6), de préférence sur un long côté de la goulotte (6), et/ou sur ou dans le chariot à déplacement linéaire (8).
